# EUROPÄISCHE PATENTSCHRIFT

(11) **EP 1 216 803 B1**
(45) Veröffentlichungstag und Bekanntmachung des Hinweises auf die Patenterteilung: **29.11.2006**
(21) Anmeldenummer: 01130408.6
(22) Anmeldetag: 20.12.2001
(51) Int. Cl.: B27N 3/14

(54) **Egalisierungswalze**
Equalizing roll
Rouleau égaliseur

(30) Priorität: 22.12.2000 DE 10064541
(43) Veröffentlichungstag der Anmeldung: 26.06.2002
(73) Patentinhaber: Dieffenbacher GmbH & Co. KG, 75031 Eppingen (DE)
(72) Erfinder: Henschel, Walter, 64853 Otzberg (DE); Scriba, Jörg, 64381 Friedrichsdorf (DE)
(74) Vertreter: Behrens, Helmut

(56) Entgegenhaltungen:
- EP-A- 0 794 854
- DE-C1- 19 909 967
- US-A- 4 998 869

## Beschreibung

Die Erfindung betrifft eine Egalisierungswalze und ein Verfahren zur Vergleichmäßigung einer auf einem Transportband aufgestreuten Schicht rieselfähiger Güter gemäß dem Oberbegriff der Patentansprüche 1 und 11.

Zur Herstellung von Bauplatten werden rieselfähige Schüttgüter wie Holzspäne, Holzschnitzel (Strands), Holzfasern, Strohschnitzel oder Papierschnitzel unter Zusatz von Bindemitteln auf ein Transport- oder Formband zu einem Vlies aufgestreut, um dann zu Platten verpreßt zu werden. Um eine gleichbleibende hohe Qualität der Platten zu gewährleisten ist es erforderlich, daß das aufgestreute Vlies möglichst über die gesamte Länge und Breite eine gleichmäßige vorgegebene Streuhöhe auf den Transport- und Formbändern aufweist. Insbesondere bei der Herstellung von Holzfaserplatten (MDF) wird auf das Formband ein Faservlies mit Schichtdicken von ca. 20 bis 200 cm aufgestreut, um daraus Plattenstärken von 4 bis 40 mm zu verpressen. Um diese vorgegebenen Streuhöhen möglichst genau einzuhalten, werden häufig Egalisierungswalzen eingesetzt, die die überschüssige Streuhöhe bzw. die Ungleichmäßigkeiten abkämmen.

Eine derartige Egalisierungswalze ist bereit aus dem Deppe/Ernst, Taschenbuch der Spanplattentechnik, 3. Auflage 1991, Seite 191 vorbekannt. Dort ist eine Streustation für MDF-Platten dargestellt, bei der kontinuierlich aus einem Dosierbunker beleimte Holzfasern auf Streuwalzen aufgegeben werden. Durch die Streuwalzen werden die Fasern auf ein kontinuierlich förderndes Formband aufgestreut, das das Faservlies einer Plattenpresse zuführt. Da ein derartiges Faservlies an seiner Oberfläche Höhenunterschiede von bis zu 10 cm aufweisen kann, die zu Dichteunterschieden in den fertigen Platten führen, ist am Ende der Streustation eine höhenverstellbare Egalisierungswalze vorgesehen. Diese Egalisierungswalze besteht aus einem zylindrischen Walzenkörper, auf dessen Mantelfläche eine Vielzahl von senkrecht hervorstehenden Stacheln angeordnet sind, die die überschüssige Faserhöhe abkämmen, die dann oberhalb der Egalisierungswalze abgesaugt wird. Derartige Stachelwalzen haben aber den Nachteil, daß durch das Zurückkämmen entgegen der Förderrichtung nur unmittelbar linear vor den Stacheln vorhandene buckelförmige Ungleichmäßigkeiten und Vertiefungen ausgeglichen werden, wobei seitliche Vertiefungen durch die linear vor den Stacheln vorhandenen Buckel meist nicht ausgleichbar sind. Im übrigen hinterlassen die relativ langen Stacheln im abgekämmten Faservlies in Förderrichtung verlaufende parallele Rillen, durch die eine Restwelligkeit im Faservlies verbleibt.

Aus der EP 0 794 854 B1 ist eine Vorrichtung zum Einebnen eines Holzfaservlieses bekannt, die eine Rotationswalze enthält, auf der nebeneinander eine Vielzahl schräggestellter elliptischer Scheiben angeordnet sind. Dabei sind die Scheiben in einem Winkel von ca. 60° geneigt und beschreiben dadurch bei einer Rotation gegenüber dem Faservlies eine Kreisbahn. Die Faserpartikel werden dadurch auf der Materialbahn kontinuierlich quer zur Förderrichtung transportiert, so daß auch eine Querverteilung der überschüssigen Faserbuckel erfolgt. Da aber alle elliptischen Scheiben partiell nebeneinander angeordnet und in der gleichen Neigung ausgerichtet sind, transportieren alle Scheiben stets mit der gleichen Eindringtiefe in die gleiche Querrichtung, so daß sich beim Einsatz einer derartigen Nivellierwalze auf dem Faservlies zumindest bei niedriger Rotationsgeschwindigkeit ein sinusförmiges Schlangenlinienmuster ergibt, das noch eine Restwelligkeit aufweist. Ein derartiges Strukturmuster dürfte aber nur durch mehrere hintereinandergeschaltete Nivellierwalzen mit unterschiedlichen Eindringtiefen und unterschiedlichen Anfangswalzenstellungen vermeidbar sein, was aber einen hohen gerätemäßigen Aufwand erfordert. Auch wenn die elliptischen Scheiben einzeln oder gruppenweise in verschiedenen Stellungen zur Drehlage der Welle angeordnet werden, ergibt sich zumindest auch bei einer niedrigen Rotationsgeschwindigkeit ein Faservlies, das nicht automatisch alle Unebenheiten ausgleicht und noch eine Restunwelligkeit aufweisen kann.

Eine Vorrichtung zum Glätten der Oberflächen von durch laufenden abgebundenen Platten aus Werkstoff wie Holzfaser, Holz oder Kunststoff ist aus der DE-C1-199 09 967 bekannt.

Der Erfindung liegt deshalb die Aufgabe zugrunde, eine eingangs genannte Egalisierungswalze und damit durchgeführtes Verfahren so zu verbessern, daß damit auch bei verhältnismäßig geringen Umfangsgeschwindigkeiten eine weitgehend ebene Oberflächenstruktur eines gestreuten Vlieses aus rieselfähigen Schüttgütern erreichbar ist und dies unter einfachster konstruktiver Ausgestaltung.

Diese Aufgabe wird durch die in den Patentansprüchen 1 und 11 angegebene Erfindung gelöst. Weiterbildungen und vorteilhafte Ausführungsbeispiele der Erfindung sind in den Unteransprüchen angegeben.

Die Erfindung hat den Vorteil, zumindest bei einem radialen Phasenversatz von annähernd 120° der benachbarten Ringscheiben sich eine kontinuierlich gegenläufige Seitenbewegung und Eindringtiefe ergibt, deren Wirkungen ähnlich wie beim Drehstromphasenversatz auf der gesamten Oberfläche automatisch zu einer konstanten Vergleichmäßigungswirkung auch schon bei geringen Rotationsgeschwindigkeiten führt.

Durch die schräggestellten kreisrunden Ringscheiben ergibt sich für jede Scheibe eine sich kontinuierlich ändernde Eindringtiefe, die von der Winkelstellung der Zahnscheibe zur Drehstellung der Walze abhängt. Vorteilhafterweise ergeben sich dadurch zumindest bei einem Winkelversatz von annähernd 120° der benachbarten Zahnringscheiben eine mittlere Eindringtiefe, die konstant ist, so daß auch in vertikaler Richtung eine gleichmäßige Abfräsung und ein Ausgleich der überschüssigen Vliesoberfläche erfolgt. Dadurch ist auch bereits mit nur einer Egalisierungswalze vorteilhafterweise eine sehr genaue und gleichmäßige Streuhöhe erreichbar, die zu qualitativ hochwertigen Bauplatten führt, deren Oberfläche meist kaum noch einer Nachbearbeitung bedarf.

Die Erfindung hat weiterhin den Vorteil, daß zumindest bei einem annähernden Winkelversatz von 120° der benachbarten Ringscheiben eine Konstanz in der Summe der benachbarten diskontinuierlichen Quer- und Tiefenbewegung erreichbar ist, so daß eine gleichmäßige Egalisierung im Grunde schon bei einer Umfangsgeschwindigkeit der Egalisierungswalze erreichbar ist, die der Fördergeschwindigkeit des Transport- oder Formbandes entspricht, ohne daß eine Restwelligkeit auf der Vliesoberfläche verbleibt. Dadurch wird gleichzeitig ein Überwurf von überschüssigem Fasermaterial über die Egalisierungswalze weitgehend verhindert, so daß eine Absaugung oder eine Hintereinanderschaltung mehrerer Egalisierungswalzen entbehrlich ist. Gleichzeitig wird bei einer niedrigen Umfangsgeschwindigkeit der Egalisierungswalze ein übermäßiger Verschleiß verhindert, was zu einer langen Lebensdauer eines derartigen Verschleißteils führt. Insbesondere führt eine derartig geringe Rotationsgeschwindigkeit zu einem wirtschaftlichen Einsatz derartiger Egalisierungswalzen, die dann nur geringe Antriebsleistungen erfordern und wegen geringer Materialbelastungen kostengünstig herstellbar sind.

Die Erfindung wird anhand eines Ausführungsbeispiels, das in der Zeichnung dargestellt ist, näher erläutert. Es zeigen:
- Fig. 1:: einen Ausschnitt einer Streustation mit einer Egalisierungswalze in Seitenansicht, und
- Fig. 2:: eine Egalisierungswalze in Vorderansicht.

In Fig. 1 der Zeichnung ist eine Streustation für Faserplatten dargestellt, die eine Egalisierungswalze 1 mit schräggestellten und geneigten Ringscheiben 2 zur Egalisierung eines aufgestreuten Faservlieses 3 enthält.

Bei der Herstellung von Platten aus mit Bindemitteln versehenen rieselfähigen Schüttgütern wie beispielsweise Holzfasern werden in einer Streustation aus einem Dosierbunker 4 beleimte Holzfasern auf ein Transport- oder Formband 5 zu einem Faservlies 3 aufgestreut. Dabei werden die Holzfasern durch Streuwalzen möglichst gleichmäßig auf ein Transport- oder Formband 5 verteilt, um homogene Faserplatten herstellen zu können. Da insbesondere beim Streuen von Holzfasern Vlieshöhen bis zu 2 m Höhe und Vliesbreiten bis zu 5 m Breite gestreut werden, läßt es sich meist nicht vermeiden, daß die Vliesoberfläche sowohl in Längs- als auch in Querrichtung eine Restwelligkeit 6 mit Höhenunterschieden bis zu 10 cm aufweist.
Diese Höhenunterschiede führen nach dem Verpressen zu Dichteschwankungen und ungleichmäßigen Plattenoberflächen, die unerwünscht sind. Deshalb ist am Ausgang der Streustation oberhalb des Formbandes 5 eine Egalisierungswalze 1 vorgesehen, die diese Restwelligkeit 6 und andere Höhenunterschiede ausgleichen soll.
Die Egalisierungswalze 1 ist höhenverstellbar und mit einem Antrieb verbunden, der die Egalisierungswalze 1 mit konstanter Drehzahl in Abhängigkeit der Formbandgeschwindigkeit rotieren läßt. Dabei sind Rotationsdrehzahlen von 10 bis 1.000 U/min bei üblichen Formbandgeschwindigkeiten in der Regel ausreichend. Unterhalb der rotierenden Egalisierungswalze 1 wird das Faservlies 3 entgegen der Drehzahlrichtung der Walze 1 mit konstanter Fördergeschwindigkeit V zur Plattenpresse oder bei Mehrschichtplatten zu einer weiteren Streustation gefördert.

Die Egalisierungswalze 1 besteht aus einem zylindrischen Walzenkörper 7 von einem gleichmäßigen Durchmesser auf den eine Vielzahl nebeneinander liegender Ringscheiben 2 angeordnet sind. Dieser Walzenkörper 7 hat vorzugsweise einen Durchmesser von 400 mm, kann aber auch in Durchmessergrößen von 200 bis 800 mm ausgeführt werden. Die Walze 1 ist mit einer zentrischen Antriebswelle oder seitlich angebrachten Lagerzapfen 8 ausgestattet, die zur Lagerung und zum Antrieb dienen. Die Lagerzapfen 8 oder die Antriebswelle ist oberhalb an einem stationären Geräteteil 9 höhenverstellbar aufgehängt, so daß eine Anpassung an unterschiedliche Streuhöhen einstellbar ist.

Die Scheiben 2 sind ringförmig ausgebildet und tragen auf ihrem Umfang eine Vielzahl von Erhöhungen 10, die vorzugsweise zahnförmig ausgebildet sind und durch die das Holzfasermaterial entgegen der Transportrichtung mitgenommen wird. Vorzugsweise werden diese Ringscheiben 2 als dünne Blechringe in Breiten von 1 bis 5 mm gefertigt und besitzen einen Außendurchmesser von ca. 500 mm, wobei eine Zahnhöhe von etwa 50 mm vorgesehen ist. Auf der Zahnringscheibe 2 können je nach vorgegebener Drehzahl und vorgesehener Anzahl der nebeneinander angeordneten Scheiben 2 eine Vielzahl von kleinen oder eine geringere Anzahl von größeren Zähnen vorgesehen werden. Vorzugsweise haben sich in der Praxis Ringbleche 2 mit 8 bis 24 Zähnen bewährt, die entgegen der Drehrichtung 11 leicht spitzwinklig ausgebildet sind und dadurch ein Überwurf des Fasermaterials auf die abgekämmte Vliesoberfläche weitgehend verhindern. Zu einem ebenen Oberflächenausgleich sollte die Umfangsgeschwindigkeit der Egalisierungswalze 1 mindestens der Fördergeschwindigkeit V auf dem Form- 5 oder Transportband entsprechen.

Die erfindungsgemäße Egalisierungswirkung der vorgesehenen Walze 1 wird in erster Linie durch einen überlappenden Bewegungsbereich der benachbarten Ringscheiben 2 erzeugt, bei denen sich die resultierende Bewegungsrichtung jeder benachbarten Scheibe 2 während der Rotation stetig ändert. Die Ausbildung der Egalisierungswalze 1 insbesondere durch die Anordnung der Zahnringscheiben 2 ist in Fig. 2 der Zeichnung dargestellt. Dabei sind für die funktionsgleichen Teile die gleichen Bezugsziffern verwandt wie in Fig. 1 der Zeichnung.

Die Zahnringscheiben 2 sind als flache ebene ausgestanzte Blechringe ausgebildet, die auf den zylindrischen Walzenkörper 7 aufgeschoben werden. Dabei sind etwa 30 Zahnringscheiben pro Meter Walzenlänge nebeneinander vorgesehen. Auf dem Walzenkörper 7 sind in radialem Abstand 12 von 120° drei Führungsnuten vorgesehen, in die die Befestigungsösen 14 an den Kreisringscheiben 2 eingeschoben werden. Dabei sind die einzelnen Zahnringscheiben 2 gegenüber einer Orthogonalen zur Drehachse 15 schräg geneigt angeordnet. Vorteilhafterweise wird eine Anfangsschräge der ersten Zahnringscheibe 2 zur Orthogonalen der Drehachse 15 von etwa 5° vorgesehen, was bei einem Scheibendurchmesser von 500 mm während der Rotation eine seitliche Taumelbewegung der Scheibe von ca. 40 mm bewirkt. Da jede einzelne Zahnringscheibe synchron mit der rotierenden Welle 8 umläuft, entsteht eine Taumelbewegung bei der die Scheibe 2 im Bereich der Berührungsfläche mit dem Faservlies 3 eine stetige oszillierende Querbewegung und eine ebensolche Vertikalbewegung ausführt. Dadurch entsteht eine stetige Änderung der resultierenden Bewegungsrichtung, die die Fasern vor der jeweiligen Zahnscheibe 2 nicht nur nach vorn, sondern auch quer zur Förderrichtung von der Oberfläche abtragen und so vorhandene Vertiefungen und Aufhäufungen in Längs- und Querrichtung ausgleichen.

Der besonders glättende Effekt ergibt sich aber erst durch die besondere Anordnung mehrerer benachbarter Scheiben 2 zueinander, die eine vorteilhafte Addition der überlappenden Einzelbewegungen bewirken. So wird die neben der Anfangsscheibe 2 aufgesetzte zweite Ringscheibe 16 in der gleichen Neigungswinkelposition zur Orthogonalen der Drehachse 15 auf dem Walzenkörper 7 positioniert, allerdings mit einem radialen Winkelversatz 12 von 120° und so von der Erstscheibe 2 beabstandet, daß sich die Querbewegungsbereiche teilweise überlappen. Dabei ergibt sich als geringster axialer Abstand der Scheiben 2, 16 voneinander eine Anordnung an der sich die beiden Zahnscheiben an ihrer dichtesten Stelle berühren und als größter vorgesehener Abstand eine Entfernung voneinander, bei dem sich die Querbewegungsbereiche nur mindestens noch geringfügig überlappen.

Neben dieser Zweitringscheibe 16 wird wiederum eine gleichartige Drittringscheibe 17 angeordnet, die ebenfalls die gleiche Schrägneigung zur Orthogonalen aufweist wie die Erstringscheibe 2. Allerdings ist die Drittringscheibe 17 wiederum um einen Radialwinkel 12 von 120° gegenüber der Zweitringscheibe 16 versetzt angeordnet. Da alle drei Zahnringscheiben 2, 16, 17 um 120° gegeneinander radial versetzt sind, ergibt sich bei günstiger seitlicher Plazierung an den sich die benachbarten Scheiben 2, 16, 17 berühren oder an dieser engsten Stelle nur einen geringen Abstand voneinander aufweisen, ein Überschneidungsbereich von allen drei Zahnringscheiben 2, 16, 17. Da jede rotierende Ringscheibe 2, 16, 17 auf dem kontinuierlich fördernden Formband 5 eine sinusförmige Schlangenlinie beschreibt, ergeben die drei um 120° radial versetzt angeordneten Zahnringscheiben 2, 16, 17 eine konstante resultierende Einwirkung auf die Vliesoberfläche, so daß auch bei geringer Wellendrehzahl nahezu keine Restwelligkeit mehr auf der Vliesoberfläche verbleibt. Dieser Effekt tritt nicht nur im seitlichen Überlappungsbereich auf, sondern vorteilhafterweise auch im vertikalen Überlappungsbereich, so daß auch durch einfache kreisrunde Ringscheiben 2, 16, 17 eine gleichbleibende Egalisierungshöhe erreichbar ist, obgleich die Einzelscheiben 2, 16, 17 während der Rotation eine Höhenschwankung auf ihrem Umfangsweg gegenüber der Vliesoberfläche beschreiben.

Auch bei der Fortsetzung der gleichartigen Anordnung der Zahnringscheiben 2, 16, 17 auf dem Walzenkörper 7 um einen Winkelversatz 12 von 120° besitzt die vierte Zahnringscheibe 18 die gleiche radiale Ausrichtung wie die Erstringscheibe 2. Diese radiale Position wiederholt sich im Grunde nach allen drei Scheibenanordnungen, so daß alle nebeneinander liegenden Zahnringscheiben 2, 16, 17, 18 einen Überlappungsbereich gegeneinander aufweisen, der sich mit dem wiederum angrenzenden so additiv ergänzt, daß eine nahezu ebene Oberflächenstruktur erreichbar ist, die in besonderem Maße auch seitliche Unebenheiten ausgleicht und die Überschußfasern nach allen Richtungen vor der Egalisierungswalze 1 verteilt. Dabei hat sich insbesondere der radiale Winkelversatz 12 von 120° als optimal herausgestellt, da hierbei sich alle benachbarten Bewegungskomponenten zu einer konstanten Resultierenden ergänzen und so bereits mit einer einzigen langsam laufenden Egalisierungswalze 1 eine hinreihend ebene Vliesoberfläche erreichbar ist. Dabei wird gleichsam eine rasche Abnutzung der Zahnscheiben und ein vorzeitiger Überwurf der abgetragenen Holzfasern auf die egalisierte Vliesoberfläche vermieden.

Es sind auch andere Radialversatzwinkel der benachbarten Scheiben 2, 16, 17, 18 in einem Winkelbereich von 90° bis 150° ausführbar, die bei höheren Rotationsdrehzahlen relativ ebene Vliesoberflächen erzeugen. Die erfinderische Wirkung tritt spätestens bei Versatzwinkeln von 180° nicht mehr auf, da sich hier Bereiche auf dem Faservlies ergeben, die sich weder in der oszillierenden Querbewegung noch in der oszillierenden Höhenbewegung überschneiden, so daß diese zumindest bei niedriger Rotationsdrehzahl eine Restwelligkeit kaum vermeiden können.

Allerdings ist die erfinderische Wirkung der Egalisierungswalze auch mit anderen Anfangsneigungswinkeln zur Orthogonalen der Drehachse 15 erreichbar. Bei größeren Neigungswinkeln ergeben sich in jedem Fall größere axiale Abstände zwischen den benachbarten Zahnringscheiben 2, 16, 17, 18, wodurch die erfinderische Egalisierungswirkung eine höhere Geschwindigkeitsdifferenz zwischen der Umlaufgeschwindigkeit und der Fördergeschwindigkeit V erfordert, um die additive Wirkung als konstant zu erreichen. Bei kleineren Anfangsneigungen der Zahnringscheibe 2 ist der Überschneidungsbereich in Quer- oder Axialrichtung relativ gering, so daß sich in der Praxis eine langsamere Querverteilung herausgestellt hat.

Die vorteilhafte radialwinkelversetzte Anordnung der schräggestellten Zahnringscheiben 2, 16, 17, 18 ist auf einfache Weise durch unterschiedliche Abstandshülsen zwischen den benachbarten Ringscheiben 2, 16, 17, 18 herstellbar. So werden die Zahnringscheiben 2, 16, 17, 18 durch in den Führungsnuten eingesteckte Gewindestangen 19 axial fixiert. Dabei werden die Gewindestangen 19 durch die in den Ringen vorhandenen Befestigungsösen 14 gesteckt, wobei zwischen den benachbarten Ösen Abstandshülsen angeordnet sind. Bei der vorgesehenen Egalisierungswalze 1 werden zwischen den benachbarten Zahnringscheiben 2, 16, 17, 18 Abstandshülsen von 20, 30 und 40 mm Länge angeordnet, so daß sich ein hinreichend großer seitlicher Überlappungsbereich ergibt und die benachbarten Ringscheiben 2, 16, 17, 18 an ihrer dichtesten Stelle noch einen Abstand von einigen Millimetern aufweisen, um dort ein Festklemmen der Fasern zu verhindern. Bei der nächsten benachbarten Zahnringscheibe 2, 16, 17, 18 werden die gleichen Hülsenlängen verwendet, allerdings radial um einen Winkel von 120° versetzt zwischen den Scheiben 2, 16, 17, 18 angeordnet. Dies wird gleichsam bei allen weiteren benachbarten Zahnringscheiben 2, 16, 17, 18 vorgenommen, so daß sich stets die vorgesehene radial versetzte Positionierung unter gleichem Neigungswinkel zur Orthogonalen der Rotationsachse 15 einstellt. An den Walzenenden werden die Gewindestangen mit Muttern versehen und gegeneinander festgezogen, so daß die Zahnringscheiben 2, 16, 17, 18 gegeneinander und auf dem Walzenkörper 7 fixiert sind und die erfindungsgemäße Egalisierungswalze 1 darstellen.

Eine derartige Zahnringscheibe 2, 16, 17, 18 könnte aber auch durch eine unlösbare Schweißverbindung auf dem Walzenkörper 7 befestigt werden. Die Ringscheiben 2, 16, 17, 18 müssen nicht als durchgehende Ringflächen ausgebildet werden, sondern können auch in regelmäßigen oder unregelmäßigen Abständen Lücken oder Unterbrechungen aufweisen. Dabei können die Ringscheiben 2, 16, 17, 18 auch so am Walzenkörper 7 angeordnet sein, daß lediglich eine dichte Folge von Erhöhungen, Zähnen 10 oder Stacheln aus der Walzenoberfläche herausragt. Es ist auch denkbar, daß die Zahnringanordnung direkt aus einem Grundkörper herausgearbeitet oder mittels einer Form hergestellt wird. Eine derartige Egalisierungswalze 1 ist nicht nur zur Egalisierung eines Faservlieses, sondern auch bei allen anderen aufgestreuten Vliesen aus rieselfähigen Gütern einsetzbar.

## Patentansprüche

1. Egalisierungswalze zur Vergleichmäßigung einer auf einem Transportband (5) aufgestreuten Schicht (3) rieselfähiger Güter, insbesondere von beleimten Holzfasern, die aus einer rotierbaren zylindrischen Walze (7) besteht, an der axial nebeneinander eine Vielzahl schräg geneigter Ringscheiben (2, 16, 17, 18) angeordnet sind, die bei Rotation eine überlappende Taumelbewegung ausführen, **dadurch gekennzeichnet, daß** die Ringscheiben (2, 16, 17, 18) rund und kreisförmig ausgebildet sind, wobei die benachbarten schräg geneigten Ringscheiben (2, 16, 17, 18) gegeneinander einen tangentialen Winkelversatz (12) von 90 bis 150° aufweisen.

2. Egalisierungswalze nach Anspruch 1, **dadurch gekennzeichnet, daß** die Ringscheiben (2, 16, 17, 18) aus einem durchgehenden oder mit Unterbrechungen bzw. Lücken versehenen Blechring bestehen, der auf oder an einer Walze (7) befestigt ist.

3. Egalisierungswalze nach Anspruch 1 oder 2, **dadurch gekennzeichnet, daß** auf dem äußeren Umfang der Ringscheiben (2, 16, 17, 18) Erhöhungen, insbesondere Zähne (10) oder Stacheln vorgesehen sind.

4. Egalisierungswalze nach einem der vorhergehenden Ansprüche, **dadurch gekennzeichnet, daß** die Ringscheiben (2, 16, 17, 18) als flache, gewellte oder strukturierte Blechscheiben ausgebildet und am oder auf dem Umfang der Walze angeordnet sind.

5. Egalisierungswalze nach einem der vorhergehenden Ansprüche, **dadurch gekennzeichnet, daß** die Ringscheiben (2, 16, 17, 18) so an der Walze (7) angeordnet sind, daß sie gegenüber einer orthogonalen der Rotations- oder Drehachse (15) einen Neigungswinkel von 3 bis 30° bilden.

6. Egalisierungswalze nach einem der vorhergehenden Ansprüche, **dadurch gekennzeichnet, daß** die benachbarten Ringscheiben (2, 16, 17, 18) tangential um 120° versetzt angeordnet sind.

7. Egalisierungswalze nach einem der vorhergehenden Ansprüche, **dadurch gekennzeichnet, daß** die Ringfläche oder die Erhöhungen (10) aus dem Umfangsmantel der Walze (7) herausragen, insbesondere in einem Bereich von 30 bis 130 mm.

8. Egalisierungswalze nach einem der vorhergehenden Ansprüche, **dadurch gekennzeichnet, daß** die Erhöhungen als Zähne (10) oder Stacheln ausgebildet sind, die über den Umfang der Ringfläche in einem Abstand von 10 bis 100 mm hinausragen und Zahn- (2, 16, 17, 18) oder Stachelringscheiben darstellen.

9. Egalisierungswalze nach einem der vorhergehenden Ansprüche, **dadurch gekennzeichnet, daß** die axialen Abstände der benachbarten Ringscheiben (2, 16, 17, 18) wenigstens so groß sind, daß sich die Ringscheiben an der dichtesten Stelle berühren und höchstens so groß sind, daß sich die taumelnden Bereiche noch überlappen.

10. Egalisierungswalze nach einem der vorhergehenden Ansprüche, **dadurch gekennzeichnet, daß** die Ringscheiben (2, 16, 17, 18) einen Außendurchmesser von 400 bis 600 mm aufweisen, daß der Neigungswinkel gegenüber der Orthogonalen 5 bis 10° beträgt und die Abstände zwischen den benachbarten Ringscheiben (2, 16, 17, 18) durch mindestens drei unterschiedliche Abstandslängen von 20 bis 60 mm gebildet werden.

11. Verfahren zur Egalisierung einer aufgestreuten Schicht (3) aus rieselfähigen Gütern mit einer Egalisierungswalze (1) nach einem der vorhergehenden Ansprüche 1 bis 10, **dadurch gekennzeichnet, daß** die Egalisierungswalze (1) in einer vorgegebenen Höhe auf die Oberfläche des aufgestreuten Vlieses (3) oberhalb des Transport- oder Formbandes (5) positioniert wird und entgegen der Förderrichtung des Form- (5) oder Transportbandes rotiert, wobei die Umfangsgeschwindigkeit der Walze (7) mindestens der Transportbandgeschwindigkeit (V) entspricht.

## Claims

1. Equalizing roller for homogenizing layers (3) of pourable goods spread onto a conveyor belt (5), in particular layers of glued wood fibres, comprising a rotatable, cylindrical roller (7), on which an array of inclined ring discs (2, 16, 17, 18), arranged axially one beside the other, which carry out an overlapping wobbling movement when in rotation, is arranged, **characterised in that** said ring discs (2, 16, 17, 18) are designed as round, circular elements, and **in that** adjacent, inclined ring discs (2, 16, 17, 18) are tangentially offset from each other (12) by an angle of 90 to 150°.

2. Equalizing roller according to claim 1, **characterised in that** the ring discs (2, 16, 17, 18) consist of a sheet steel ring which is either continuous or has interruptions or gaps, and which is mounted onto or attached to a roller (7).

3. Equalizing roller according to claim 1 or 2, **characterised in that** on the outer circumference of the ring discs (2, 16, 17, 18), raised parts, in particular teeth (10) or spikes, are provided.

4. Equalizing roller according to one of the preceding claims, **characterised in that** the ring discs (2, 16, 17, 18) are designed as flat, undulated or structured sheet steel discs and are arranged at or on the circumference of the roller.

5. Equalizing roller according to one of the preceding claims, **characterised in that** the ring discs (2, 16, 17, 18) are arranged on the roller (7) in such a way that they form an angle of inclination of 3 to 30° with respect to an orthogonal to the axis of rotation (15).

6. Equalizing roller according to one of the preceding claims, **characterised in that** adjacent ring discs (2, 16, 17, 18) are arranged at a 120° tangential offset from each other.

7. Equalizing roller according to one of the preceding claims, **characterised in that** the ring surface or the raised parts (10) protrude from the circumferential surface of the roller (7), in particular in a range between 30 and 130 mm.

8. Equalizing roller according to one of the preceding claims, **characterised in that** the raised parts are designed as teeth (10) or spikes protruding from the circumference of the ring surface at a distance of 10 to 100 mm and forming toothed (2, 16, 17, 18) or spiked ring discs.

9. Equalizing roller according to one of the preceding claims, **characterised in that** the minimum axial distances of adjacent ring discs (2, 16, 17, 18) are such that the ring discs contact each other in the closest point and the maximum axial distances are such that the wobbling areas still overlap.

10. Equalizing roller according to one of the preceding claims, **characterised in that** the ring discs (2, 16, 17, 18) have an outer diameter of 400 to 600 mm, the angle of inclination with respect to the orthogonal is 5 to 10° and the distances between adjacent ring discs (2, 16, 17, 18) are defined by at least three different distance lengths from 20 to 60 mm.

11. Method for equalizing a spread layer (3) of a pourable goods with an equalizing roller (1) according to one of the preceding claims 1 to 10, **characterised in that** the equalizing roller (1) is positioned at a defined height on the surface of the spread mat (3) above the conveyor or forming belt (5) and rotates in opposite direction to the conveying direction of the forming (5) or conveyor belt, with the circumferential speed of the roller (7) corresponding at least to the conveyor belt speed (V).

## Revendications

1. Rouleau égalisateur pour homogénéisation sur une bande transporteuse (5) d'une couche (3) répandue de produits ayant faculté d'écoulement, tels qu'en particulier des fibres de bois encollées, constitué par un rouleau cylindrique tournant (7), auquel est rapporté un grand nombre de disques annulaires (2, 16, 17, 18) inclinés, disposés l'un à côté de l'autre, produisant en superposition de la rotation un mouvement de nutation, **caractérisé en ce, que** les disques annulaires (2, 16, 17, 18) de configuration ronde et circulaire, les disques annulaires adjacents étant inclinés vers l'arrière (2, 16, 17, 18) se trouvent en décalage angulaire tangentiel (12) de 90 à 150° l'un par rapport à l'autre.

2. Rouleau égalisateur selon la revendication 1, **caractérisé en ce, que** les disques annulaires (2, 16, 17, 18) sont constitués par un anneau plein ou à intermittences, ou pourvu de ruptures, qui est fixé au ou sur le rouleau (7).

3. Rouleau égalisateur selon les revendications 1 ou 2, **caractérisé en ce, que** des bosses sont prévues sur le périmètre extérieur des disques annulaires (2, 16, 17, 18), plus particulièrement des dents (10) ou des ergots.

4. Rouleau égalisateur selon l'une des revendications précédentes, **caractérisé en ce, que** les disques annulaires (2, 16, 17, 18) ont une configuration de disques plats, ondulés ou structurés, et sont disposés à la périphérie ou sur la périphérie du rouleau.

5. Rouleau égalisateur selon l'une des revendications précédentes, **caractérisé en ce, que** les disques annulaires (2, 16, 17, 18) sont rapportés au rouleau (7) de telle manière, qu'ils forment par rapport à l'orthogonale de l'axe de révolution ou de l'axe de rotation (15) un angle d'inclinaison de 3 à 30°.

6. Rouleau égalisateur selon l'une des revendications précédentes, **caractérisé en ce, que** les disques annulaires adjacents (2, 16, 17, 18) sont disposés tangentiellement avec un déport de 120°.

7. Rouleau égalisateur selon l'une des revendications précédentes, **caractérisé en ce, que** la surface annulaire ou les bosses (10) fassent saillie sur le pourtour de l'enveloppe du rouleau (7), en particulier dans une zone de 30 à 130 mm.

8. Rouleau égalisateur selon l'une des revendications précédentes, **caractérisé en ce, que** les bosses sont réalisées en forme de dents (10) ou d'ergots, faisant saillie sur le pourtour de la surface annulaire à une distance de 10 à 100 mm, formant des disques dentés (2, 16, 17, 18) ou à pointes.

9. Rouleau égalisateur selon l'une des revendications précédentes, **caractérisé en ce, que** les distances axiales des disques annulaires adjacents (2, 16, 17, 18) soient suffisamment grands, pour que les disques annulaires se touchent à l'endroit le plus dense, mais que leur dimension maximum ne nuise pas au chevauchement des zones de nutation.

10. Rouleau égalisateur selon l'une des revendications précédentes, **caractérisé en ce, que** les disques annulaires (2, 16, 17, 18) ont un diamètre de 400 à 600 mm, que l'angle d'inclinaison à l'orthogonale soit de 5 à 10° et les écarts entre les disques annulaires adjacents (2, 16, 17, 18) soit formé par au moins trois longueurs différentes d'écartement de 20 à 60 mm.

11. Procédé d'homogénéisation d'une couche répandue (3) de produits ayant faculté d'écoulement au moyen d'un rouleau égalisateur (1) selon l'une des revendications précédentes allant de 1 à 10, **caractérisé en ce, que** le rouleau égalisateur (1) est positionné à une hauteur prédéterminée sur la surface du matelas de fibres répandu (3) au-dessus de la bande transporteuse ou de formatage (5) et se trouve en rotation à l'encontre du sens de déplacement de la bande de formatage (5) ou transporteuse, et où la vitesse circonférentielle du rouleau (7) correspond au moins à la vitesse (V) de la bande transporteuse.
